# EUROPÄISCHE PATENTANMELDUNG

(11) **EP 4 620 537 A1**
(43) Veröffentlichungstag der Anmeldung: **24.09.2025**
(21) Anmeldenummer: 25164130.4
(22) Anmeldetag: 17.03.2025
(51) Int. Cl.: A62C 31/22, A62B 3/00, A62C 3/08, B26D 5/12, B26F 1/32, E21B 43/112

(54) **DURCHSTOSSVORRICHTUNG ZUM DURCHSTOSSEN EINER WANDSTRUKTUR**

(30) Priorität: 20.03.2024 DE 102024107878
(71) Anmelder: Albert Ziegler GmbH, 89537 Giengen a. d. Brenz (DE)
(72) Erfinder: Boden, Ingo, 89129 Langenau (DE); Becker, Tobias, 89537 Giengen (DE); Schäble, Holger, 89551 Königsbronn (DE)
(74) Vertreter: Patentanwälte Magenbauer & Kollegen Partnerschaft mbB

(57) **Zusammenfassung**

Die Erfindung betrifft eine Durchstoßvorrichtung (1) zum Durchstoßen einer Wandstruktur, mit wenigstens einer Durchstoßeinheit (2), die ein einen Arbeitsraum (6) definierendes Gehäuse (5), ein über einen im Gehäuse (5) ausgebildeten Einlasskanal (11) mit dem Arbeitsraum (6) fluidisch verbundenes Einlassventil (10) zur Steuerung eines Druckfluidstrom in den Arbeitsraum (6) und ein gegenüber dem Gehäuse (5) bewegliches Durchstoßwerkzeug (7), das in einer in einer Gehäuseseite (8) des Gehäuses (5) ausgebildeten Öffnung (9) beweglich gelagert ist, aufweist, wobei die Durchstoßeinheit (2) einen pneumatischen Aktor aufweist, der zum Durchstoßen einer Wandstruktur das Durchstoßwerkzeug (7) pneumatisch von einer deaktivierten Stellung in eine aktivierte Stellung verschiebt, wobei das Durchstoßwerkzeug (7) in der aktivierten Stellung zumindest abschnittsweise gegenüber dem Gehäuse (5) vorragt.

## Beschreibung

Die Erfindung betrifft eine Durchstoßvorrichtung zum Durchstoßen einer Wandstruktur mit wenigstens einer Durchstoßeinheit, die ein einen Arbeitsraum definierendes Gehäuse, ein über einen im Gehäuse ausgebildeten Einlasskanal mit dem Arbeitsraum fluidisch verbundenes Einlassventil zur Steuerung eines Druckfluidstrom in den Arbeitsraum und ein gegenüber dem Gehäuse bewegliches Durchstoßwerkzeug, das in einer in einer Gehäuseseite des Gehäuses ausgebildeten Öffnung beweglich gelagert ist, aufweist.

Derartige Durchstoßvorrichtungen, die auch als Penetriervorrichtungen bezeichnet werden können, werden insbesondere bei der Brandbekämpfung von Bränden in Flugzeuginnenräumen verwendet. Dabei befindet sich die Durchstoßvorrichtung an einem distalen Ende eines schwenkbaren Auslegers, der seinerseits an einem Flugfeldlöschfahrzeug angebracht ist. Zur Brandbekämpfung fährt das Flugfeldlöschfahrzeug in die Nähe des Flugzeugs und der Ausleger mit der Durchstoßvorrichtung wird in die Nähe des Flugzeugrumpfes geschwenkt. Anschließend erfolgt ein Durchstoßen des Flugzeugrumpfes mittels der Durchstoßvorrichtung, sodass Löschmedium, das zweckmäßigerweise über das Durchstoßwerkzeug zugeführt wird, in das Innere des Flugzeugs gelangen kann. Für einen möglichst erfolgreichen Durchstoßvorgang ist es notwendig, dass das die Wand durchstoßende Element, regelmäßig ein Durchstoßwerkzeug, mit einer möglichst großen Geschwindigkeit aus einer deaktivierten Stellung in eine aktivierte Stellung verschoben wird, um den auf die zu durchstoßende Wand einwirkenden Impuls zu maximieren. Auch kommen derartige Vorrichtung immer häufiger auch bei anderen Löscharbeiten zum Einsatz, bei denen verschiedenste Wandstrukturen, beispielsweise Sandwichstrukturen aus Metall/Schaumstoff/Metall, Kunststoffwände oder Glasfassaden, durchstoßen werden müssen.

Im Sinne der vorliegenden Anmeldung wird unter einer deaktivierten Stellung eine Stellung des Durchstoßwerkzeugs verstanden, die einem Grundzustand entspricht, in dem beispielsweise das Durchstoßwerkzeug sich im Wesentlichen innerhalb der Durchstoßvorrichtung befindet. Unter einer aktivierten Stellung wird hingegen ein Zustand verstanden, in dem das Durchstoßwerkzeug maximal gegenüber der Durchstoßvorrichtung in Richtung der zu durchstoßenden Wand vorsteht.

Die Bereitstellung eines Hydrauliksystems für ein Penetrierwerkzeug, wie es aus der EP 1 980 294 B1 bekannt ist, ist aufwendig und bedarf der Bereitstellung von Hydraulikmedium, wodurch die Notwendigkeit besteht, das Hydraulikmedium stets innerhalb des Hydrauliksystems zu halten, also zu verhindern, dass das Hydraulikmedium in die Umgebung gelangt, insbesondere um Sekundärbrandherde durch austretende Hydraulikflüssigkeit bzw. Hydrauliknebel zu verhindern. Es ist somit ein geschlossenes und gegenüber der Umgebung abgedichtetes Hydrauliksystem notwendig.

Eine Durchstoßvorrichtung mit einem mittels eines Elektroantriebs angetriebenen Durchstoßwerkzeug ist aus der EP 3 192 569 A1 bekannt. Obwohl derartige Systeme eine kompakte Bauweise aufweisen, ist die maximale Geschwindigkeit, mit der das Durchstoßwerkzeug zum Durchstoßen einer Wandstruktur bewegt werden kann, gering bzw. die Umsetzung und Ansteuerung aufwendig.

Aufgabe der vorliegenden Erfindung ist es daher, eine Durchstoßvorrichtung bereitzustellen, die eine hohe Geschwindigkeit des Durchstoßwerkzeugs ermöglicht, ohne ein aufwendig abgedichtetes Fluidsystem aufweisen zu müssen.

Diese Aufgabe wird durch eine Durchstoßvorrichtung mit den Merkmalen des unabhängigen Anspruchs 1 gelöst. Vorteilhafte Weiterbildungen der Erfindung sind in den Unteransprüchen dargestellt.

Die erfindungsgemäße Durchstoßvorrichtung zeichnet sich dadurch aus, dass die Durchstoßeinheit einen pneumatischen Aktor aufweist, der zum Durchstoßen einer Wandstruktur das Durchstoßwerkzeug pneumatisch von einer deaktivierten Stellung in eine aktivierte Stellung verschiebt, wobei das Durchstoßwerkzeug in der aktivierten Stellung zumindest abschnittsweise gegenüber dem Gehäuse vorragt.

Durch die Verwendung eines pneumatischen Aktors für die Verschiebung des Durchstoßwerkzeugs aus der deaktivierten Stellung in die aktivierte Stellung kann eine hohe Geschwindigkeit der Verschiebung erreicht werden, sodass das Durchstoßwerkzeug mit einem hohen Impuls auf die Wandstruktur trifft und sie so sicher durchstoßen kann. Der pneumatische Aktor kann dabei beispielsweise als einfach wirkender Pneumatikzylinder ausgeführt sein, der mit dem Durchstoßwerkzeug bewegungsgekoppelt ist oder während seiner Verfahrbewegung auf das Durchstoßwerkzeug einwirkt, beispielsweise schlägt.

In einer bevorzugten Ausgestaltung der Durchstoßvorrichtung ist an dem Durchstoßwerkzeug ein Kolbenelement ausgebildet, wobei das Kolbenelement im Arbeitsraum angeordnet ist und zur Verschiebung des Durchstoßwerkzeugs von der deaktivierten Stellung in die aktivierte Stellung mit einem in dem Arbeitsraum herrschenden Druckluftdruck beaufschlagbar ist. Entsprechend wirkt das Durchstoßwerkzeug ähnlich zu einem einfach wirkenden Pneumatikzylinder, sodass auf einen separaten Aktor verzichtet werden kann.

In einer weiteren Ausgestaltung der Durchstoßvorrichtung unterteilt das Kolbenelement den Arbeitsraum in einen ersten Arbeitsraumabschnitt und in einen zweiten Arbeitsraumabschnitt, wobei der erste Arbeitsraumabschnitt fluidisch mit dem Einlasskanal verbunden ist, wobei der zweite Arbeitsraumabschnitt fluidisch mit einem in dem Gehäuse ausgebildeten Auslasskanal verbunden ist und wobei für eine Verschiebung des Durchstoßwerkzeugs aus der deaktivierten Stellung in die aktivierte Stellung Druckluft über den Einlasskanal in den ersten Arbeitsraumabschnitt geleitet wird und der zweite Arbeitsraumabschnitt über den Auslasskanal entlüftet wird. Durch das Kolbenelement kann der in dem ersten Arbeitsraumabschnitt herrschende Druck effizienter auf das Durchstoßwerkzeug wirken. Durch die zeitgleiche Entlüftung des zweiten Arbeitsraumabschnitts wird vermieden, dass sich in diesem Abschnitt befindliche Luft bei der Verschiebung des Durchstoßwerkzeugs komprimiert wird und so bei der Verschiebung Energie unnötigerweise in Volumenänderungsarbeit investiert werden muss, was wiederum die bei der Verschiebung erreichbare Geschwindigkeit maximiert.

Bevorzugt ist der pneumatische Aktor als doppeltwirkender Pneumatikzylinder ausgestaltet, wobei für die Verschiebung des Durchstoßwerkzeugs von der aktivierten Stellung in die deaktivierte Stellung Druckluft in den zweiten Arbeitsraumabschnitt geleitet wird und der erste Arbeitsraumabschnitt entlüftet wird. So wird es ermöglicht, dass nach einem Einsatz der Durchstoßvorrichtung diese wieder in die deaktivierte Stellung verschoben werden kann, um die Durchstoßvorrichtung für einen neuerlichen Einsatz verwenden zu können. Beispielsweise kann Druckluft über den Auslasskanal bereitgestellt werden.

In einer bevorzugten Ausgestaltung der Durchstoßvorrichtung ist der pneumatische Aktor als doppeltwirkender Pneumatikzylinder ausgestaltet, wobei im Bereich des Auslassventils ein Belüftungsventil angeordnet ist, das über einen im Gehäuse ausgebildeten Belüftungskanal fluidisch mit dem zweiten Arbeitsraumabschnitt verbunden ist, wobei im Bereich des Einlassventils ein Entlüftungsventil angeordnet ist, das über einen in dem Gehäuse ausgebildeten Entlüftungskanal fluidisch mit dem ersten Arbeitsraumabschnitt verbunden ist, wobei für die Verschiebung des Durchstoßwerkzeugs von der aktivierten Stellung in die deaktivierte Stellung Druckluft über den Belüftungskanal in den zweiten Arbeitsraumabschnitt geleitet wird und der erste Arbeitsraumabschnitt über den Entlüftungskanal entlüftet wird, wobei vorzugsweise das Auslassventil das Einlassventil das Belüftungsventil sowie das Entlüftungsventil als 2/2-Wegeventile ausgebildet sind. Die Verwendung einfacher 2/2-Wegeventile ermöglicht einen einfachen Aufbau und reduziert die Fehleranfälligkeit der Durchstoßvorrichtung. Das separat ausgeführte Belüftungsventil sowie das separat ausgeführte Entlüftungsventil ermöglichen es, für diese Ventile einfache 2/2-Wegeventile zu verwenden, die hinsichtlich ihrer Öffnungs- und Schließgeschwindigkeit und ihren Nenninnendurchmessern geringere Anforderungen als das Einlassventil und das Auslassventil erfüllen müssen.

Alternativ können das Einlassventil und das Entlüftungsventil als ein entsprechend verschaltetes 3/2-Wegeeinlassventil und das Auslassventil und das Belüftungsventil als ein entsprechend verschaltetes 3/2-Wegeauslassventil ausgestaltet sein. Weiter alternativ können sämtliche vorgenannten Ventile auch durch ein einziges 5/2-Wegeventil ersetzt werden, das entsprechend verschaltet ist.

Besonders bevorzugt ist das Einlassventil ein Schnellbelüftungsventil und das Auslassventil ein Schnellentlüftungsventil, wobei das Einlassventil bevorzugt einen Nenninnendurchmesser von mindestens ½ Zoll, besonders bevorzugt von mindestens 1 Zoll, und das Auslassventil bevorzugt einen Nenninnendurchmesser von mindestens ½ Zoll, besonders bevorzugt von mindestens 1 Zoll, aufweist. Durch den vergleichsweise großen Nenndurchmesser und das schnelle Ansprechen der Ventile, d.h. schnelles Erreichen einer Maximalstellung des Ventilkörpers, der beiden Ventile können diese einen möglichst großen Druckluftmassenstrom ermöglichen, sodass Druckänderungen in dem ersten Arbeitsraumabschnitt und ein Entlüften des zweiten Arbeitsraumabschnitts möglichst zügig erfolgen können. Als Antrieb für das Einlassventil und das Auslassventil kann jeweils ein Drehantrieb, insbesondere ein elektrischer Drehantrieb, vorgesehen sein, der ein für die Funktion des Einlassventils bzw. des Auslassventils notwendiges schnelles Ansprechen ermöglicht.

Vorteilhafterweise ist an einer dem Arbeitsraum zugewandten Seite der Gehäuseseite ein Dämpfungselement zum Abbremsen der Verschiebung des Durchstoßwerkzeugs aus der deaktivierten Stellung in die aktivierte Stellung angeordnet. So wird verhindert, dass das Durchstoßwerkzeug einen großen Impuls auf die Gehäuseseite ausübt und diese beschädigt. Dies ist insbesondere bei Wartungstests vorteilhaft, wenn die Funktion der Durchstoßvorrichtung getestet werden soll, ohne dass das Durchstoßwerkzeug bei diesem Test eine Wand durchstößt.

In einer weiter bevorzugten Ausgestaltung der Durchstoßvorrichtung ist an der dem Arbeitsraum abgewandten Seite der Gehäuseseite eine Sensoreinrichtung mit einer Mehrzahl von Sensoren, insbesondere Berührungs- oder Näherungssensoren, angeordnet, die bei Kontakt oder Annäherung an eine Wandstruktur die Verschiebung des Durchstoßwerkzeugs aus einer deaktivierten Stellung in eine aktivierte Stellung für eine manuelle Initiierung freigibt. Mittels der Sensoreinrichtung wird erreicht, dass die Verschiebung erst bei Kontakt mit der zu durchstoßenden Wandstruktur freigegeben wird, sodass beispielsweise eine manuelle Initiierung durch einen Benutzer nicht erfolgen kann, wenn die Durchstoßvorrichtung nicht oder noch nicht optimal zu der zu durchstoßenden Wandstruktur ausgerichtet ist. Dies ist beispielsweise der Fall, wenn die Durchstoßvorrichtung zu weit entfernt oder zu nah an der Wandstruktur ist oder unter einem unzulässig hohen Winkelversatz zu dieser orientiert ist. Unter Winkelversatz wird dabei ein Winkel zwischen der Oberfläche der zu durchstoßenden Wandstruktur und einer Mittelachse des Durchstoßwerkzeugs verstanden, entlang derer das Durchstoßwerkzeug verschoben wird, dessen Betrag ungleich 90° beträgt. Gibt die Sensoreinrichtung die manuelle Initiierung frei, kann ein Benutzer die Verschiebung des Durchstoßwerkzeugs aus der deaktivierten Stellung in die aktivierte Stellung durch Betätigen einer Betätigungsvorrichtung initiieren. So wird verhindert, dass eine versehentliche Initiierung durch einen Benutzer erfolgen kann, wenn sich die Durchstoßvorrichtung nicht an oder in der Nähe einer Wandstruktur befindet, wodurch die allgemeine Betriebssicherheit erhöht wird. Auch wird vermieden, dass eine Initiierung unter einem unzulässig hohen Winkelversatz zur Wandstruktur erfolgen kann, bei dem unzulässige Querkräfte auf das Durchstoßwerkzeug wirken würden. Als Sensoren kommen dabei sämtliche Sensoren, insbesondere Berührungssensoren und Näherungssensoren, in Betracht, deren Messprinzip eine zuverlässige Bestimmung eines Abstands zu und/oder eines Kontakts mit der zu durchstoßenden Wandstruktur erlaubt.

Vorteilhafterweise ist das Durchstoßwerkzeug lanzenartig ausgeführt und weist eine Spitze zum Durchstoßen der Wandstruktur und einen Schaft auf, wobei der Schaft mit dem Kolbenelement gekoppelt ist. Die Spitze kann dabei aus einem von dem Material des Schafts verschiedenen Material bestehen, sodass beispielhaft der Einsatz eines Hartmetalls möglich ist, ohne die Fertigungskosten signifikant zu erhöhen.

Bevorzugt ist das Durchstoßwerkzeug zur Zuführung von Löschmittel hohl ausgebildet und im Bereich der Spitze sind mehrere Austrittsöffnungen für das Löschmittel ausgebildet, wobei der Schaft auf einem Zuführrohr beweglich gelagert ist und wobei das Zuführrohr fluidisch mit einem in einer weiteren Gehäuseseite ausgebildeten Zuführkanal verbunden ist. So kann das Löschmittel unmittelbar nach dem Durchstoßen eingebracht werden und das Durchstoßwerkzeug muss nicht erst zurückgezogen und durch eine Löschlanze oder dergleichen ersetzt werden. Auch wird hierdurch eine interne Kühlung des Durchstoßwerkzeugs erreicht und so dessen Einsatzbereich auch auf Brandherde sehr hoher Temperatur erweitert.

Zweckmäßigerweise ist der Auslasskanal in der Gehäuseseite ausgebildet, wobei ein Dichtsitz in der Gehäuseseite ausgebildet ist, in den zur Abdichtung des Auslasskanals ein am Kolbenelement ausgebildetes Dichtelement in der aktivierten Stellung eingreift. Dies bietet den Vorteil, dass der Auslasskanal auch bei einem etwaigen Versagen des Auslassventils, bei dem das Auslassventil nicht mehr oder nicht mehr vollständig schließt, der Auslasskanal zuverlässig abgedichtet wird und der Druckluftdruck im ersten Arbeitsbereich nicht ungewollt absinkt.

Vorteilhafterweise ist in der Öffnung der Gehäuseseite eine Lagerhülse zur Führung und beweglichen Lagerung des Durchstoßwerkezugs angeordnet. Das Material der Lagerhülse kann dabei auf das Material des Schafts des Durchstoßventils abgestimmt werden, um einen geringen Verschleiß zu erreichen und die Reibung zwischen diesen beiden Bauteilen weiter zu reduzieren, sodass keine Energie unnötigerweise in Reibungswärme umgewandelt wird.

In einer weiteren Ausgestaltung der Durchstoßvorrichtung ist eine Druckluftquelle zur Bereitstellung eines Druckluftstroms vorgesehen, die fluidisch mit der Durchstoßeinheit verbunden ist. Die Druckluftquelle kann dabei exemplarisch aus einer Druckluftflasche oder aus einer Verdichtervorrichtung bestehen, um einen Druckluftstrom bereitzustellen. Bevorzugt ist hinter der Druckluftquelle ein Absperrventil vorgesehen, um den Zustrom an Druckluft unterbinden zu können. Weiter bevorzugt ist zwischen der Druckluftquelle und der Durchstoßeinheit ein Druckminderer angeordnet, der einen in der Druckluftquelle vorliegenden bzw. durch diese bereitgestellten Druckluftdruck auf den für die Durchstoßeinheit vorgesehenen Druckluftdruck, der auch als Betriebsdruck bezeichnet werden kann, reduziert. So kann beispielsweise eine Druckluftflasche mit einem Druck von 300 bar verwendet werden, deren Druckluftdruck dann auf den Betriebsdruck von 12 bar reduziert wird.

In einer Weiterbildung der Durchstoßvorrichtung ist zwischen der Druckluftquelle und der Durchstoßvorrichtung ein Druckluftspeicher zur Speicherung eines definierten Volumens an Druckluft angeordnet und fluidisch mit der Druckluftquelle und der Durchstoßvorrichtung verbunden, wobei der Druckfluidspeicher möglichst nah an der Durchstoßeinheit angeordnet ist, um die notwendigen Leitungslängen zu minimieren. So wird ermöglicht, dass konstant ein Druckluftvolumen vorhanden ist, das für eine Verschiebung des Durchstoßwerkzeugs aus der deaktivierten Stellung in die aktivierte Stellung notwendig ist, auch wenn zwischenzeitlich die Druckluftquelle kein oder kein ausreichendes Druckluftvolumen bereitstellt.

Besonders bevorzugt weist die Durchstoßvorrichtung eine Löschmittel-Zuführeinrichtung zur Bereitstellung eines Löschmittelvolumenstroms auf, die fluidisch mit dem Zuführkanal der Durchstoßeinheit verbunden ist. Entsprechend kann unmittelbar mit einem Löschvorgang begonnen werden, ohne dass zunächst eine Löschmittel-Zuführeinrichtung mit der Durchstoßvorrichtung verbunden werden muss. Bevorzugt ist das Durchstoßwerkzeug derart beweglich gelagert, dass unabhängig von der Stellung des Durchstoßwerkzeugs zur Löschmittel-Zuführeinrichtung die Zufuhr von Löschmittel zum Durchstoßwerkzeug ermöglicht wird.

Nachfolgend wird die Erfindung anhand der beiliegenden Zeichnung näher erläutert und in dieser zeigen
- Figur 1: eine schematische Darstellung der Durchstoßvorrichtung,
- Figur 2: eine Durchstoßeinheit mit einem Durchstoßwerkzeug in einer deaktivierten Stellung im Schnitt in einer perspektivischen Ansicht,
- Figur 3: die Durchstoßeinheit mit dem Durchstoßwerkzeug in einer aktivierten Stellung im Schnitt in einer perspektivischen Ansicht,
- Figur 4: die Durchstoßeinheit in einer Seitenansicht mit dem Durchstoßwerkzeug in einer deaktivierten Stellung.

In der Figur 1 ist eine Durchstoßvorrichtung 1 in einer schematischen Darstellung gezeigt. Die Durchstoßvorrichtung 1 weist exemplarisch eine Durchstoßeinheit 2, eine Druckluftquelle 3 und einen zwischen der Druckluftquelle 3 und der Durchstoßeinheit 2 angeordneten Druckluftspeicher 4 auf. Sämtliche nachfolgend erläuterten Elemente, die eine Steuerungsfunktion aufweisen, können über eine nicht dargestellte Steuerung angesteuert werden.

Die schematisch gezeigte Durchstoßeinheit 2 verfügt über ein Gehäuse 5, das einen Arbeitsraum 6 definiert, in dem ein lanzenartig ausgeführtes Durchstoßwerkzeug 7 abschnittsweise aufgenommen ist, das gegenüber dem Gehäuse 5 beweglich ist. Beweglich gelagert wird das Durchstoßwerkzeug 7 in einer in einer Gehäuseseite 8 des Gehäuses 5 ausgebildeten Öffnung 9. Zur Verschiebung des Durchstoßwerkzeugs 7 von der gezeigten deaktivierten Stellung in eine aktivierte Stellung zum Durchstoßen einer Wandstruktur wird aus der Druckluftquelle 3 ein Druckfluidstrom, insbesondere ein Druckluftstrom, in den Arbeitsraum 6 geleitet, um den in dem Arbeitsraum 6 vorliegenden Druckluftdruck zu erhöhen, der auf das Durchstoßwerkzeug 7 wirkt und dieses gegenüber dem Gehäuse 5 verschiebt. Zum Durchstoßen einer Wandstruktur wird das Durchstoßwerkzeug 7 mit möglichst hoher Geschwindigkeit aus der gezeigten deaktivierten Stellung in eine in der Figur 1 nicht gezeigten aktivierten Stellung verschoben, sodass das Durchstoßwerkzeug 7 mit einem hohen Impuls während dieser Verschiebung auf die zu durchstoßende Wandstruktur trifft.

Der Druckluftstrom zum Arbeitsraum 6 wird mittels eines Einlassventils 10 gesteuert, das fluidisch mit einem in dem Gehäuse 5 ausgebildeten Einlasskanal 11 verbunden ist. Das Einlassventil 10 ist ebenfalls mit dem Druckluftspeicher 4 fluidisch verbunden, in dem ein vorbestimmtes Volumen an Druckluft gespeichert werden kann, wobei das Volumen derart bemessen ist, dass es zumindest für die vollständige Verschiebung des Durchstoßwerkzeugs 7 aus der deaktivierten Stellung in die aktivierte Stellung ausreicht. Der Druckluftspeicher 4 ist fluidisch mit der Druckluftquelle 3 verbunden, wobei die Druckluftquelle 3 exemplarisch als Druckluftflasche ausgeführt ist. Ein Zustrom an Druckluft von der Druckluftquelle 3 zum Druckluftspeicher 4 wird über ein Absperrventil 12 gesteuert, wobei zwischen dem Absperrventil 12 und dem Druckluftspeicher 4 ein Druckminderer 13 vorgesehen ist, der den von der Druckluftflasche bereitgestellten Druckluftdruck, beispielsweise 300 bar, auf einen Arbeitsdruck von 15 bar mindert. Um einen unzulässig hohen Druckluftdruck in dem Druckluftspeicher 4 zu verhindern, verfügt dieser über ein Sicherheitsventil 14, welches beispielsweise bei einem Druckluftdruck von 18 bar öffnet. Durch den in den Arbeitsraum 6 eingeleiteten Druckluftstrom erhöht sich der Druckluftdruck im Arbeitsraum 6, um ein Verschieben des Durchstoßwerkzeugs 7 zu bewirken. Um möglichst viel Druck in Kraft umzuwandeln, ist an einem Schaft 15 des Durchstoßwerkzeugs 7 ein Kolbenelement 16 ausgebildet, das den Arbeitsraum 6 in einen ersten Arbeitsraumabschnitt 17 und einen zweiten Arbeitsraumabschnitt 18 unterteilt. Der erste Arbeitsraumabschnitt 17 und der zweite Arbeitsraumabschnitt 18 weisen infolge der Verschiebung des Durchstoßwerkzeugs 7 variable Volumina auf. Entsprechend bilden in der gezeigten Ausführungsform das Gehäuse 5 und das Durchstoßwerkzeug 7 einen pneumatischen Aktor. Alternativ könnte die Durchstoßvorrichtung einen separaten pneumatischen Aktor aufweisen, der beispielsweise mit dem Durchstoßwerkzeug 7 lediglich bewegungsgekoppelt ist. Der erste Arbeitsraumabschnitt 17 ist fluidisch mit dem Einlasskanal 11 verbunden, wobei der Einlasskanal 11 derart in dem Gehäuse 5 angeordnet ist, dass er auch dann in den ersten Arbeitsraumabschnitt 17 ausmündet, wenn das Durchstoßwerkzeug 7 vollständig in der deaktivierten Stellung ist und somit das Volumen des ersten Arbeitsraumabschnitts 17 minimal ist.

Um zu verhindern, dass während der Verschiebung des Durchstoßwerkzeugs 7 von der deaktivierten Stellung in die aktivierte Stellung Druckluft bzw. Luft im zweiten Arbeitsraumabschnitt 18 komprimiert wird und so das Durchstoßwerkzeug 7 gegen einen Widerstand verschoben werden muss, ist in dem Gehäuse 5 ein Auslasskanal 19 ausgebildet, der fluidisch mit dem zweiten Arbeitsraumabschnitt 18 verbunden ist, über den der zweite Arbeitsrauabschnitt 18 bei einer Verschiebung des Durchstoßwerkzeugs 7 in die aktivierte Stellung entlüftet werden kann. Der Auslasskanal 19 verbindet den zweiten Arbeitsraumabschnitt 18 fluidisch mit der Umgebung und kann mittels eines Auslassventils 20 gegenüber dieser gesperrt werden.

Nach dem Durchstoßen einer Wandstruktur befindet sich das Durchstoßwerkzeug 7 in der aktivierten Stellung, in der ein Löschvorgang durchgeführt werden soll. Hierzu kann Löschmittel, insbesondere Wasser oder Wasser-/Schaummittelgemische, über das Durchstoßwerkzeug 7 in den hinter der Wandstruktur liegenden Raum eingebracht werden. Hierfür verfügt die erfindungsgemäße Durchstoßvorrichtung 1 über eine Löschmittel-Zuführeinrichtung 21. Die Löschmittel-Zuführeinrichtung 21 weist einen Zuführkanal 22, eine Löschmittelleitung 24, eine Löschmittelpumpe 25 und ein Löschmittelventil 27 auf. Die Löschmittelpumpe 25 ist fluidisch mit einem Löschmittelreservoir (nicht gezeigt) verbunden und fördert Löschmittel über die Löschmittelleitung 24 zum Zuführkanal 22, wobei ein Löschmittelvolumenstrom durch das Löschmittelventil 27 gesteuert werden kann, das in der Löschmittelleitung 24 zwischen Löschmittelpumpe 25 und Zuführkanal 22 angeordnet ist. Der Zuführkanal 22 ist an einer weiteren Gehäuseseite 26 des Gehäuses 5 angeordnet und fluidisch mit dem Durchstoßwerkzeug 7 verbunden. Um das Löschmittel von dem Zuführkanal 22 in den Raum hinter der durchstoßenen Wandstruktur einzubringen, ist der Schaft 15 exemplarisch hohl ausgeführt, sodass Löschmittel aus dem Zuführkanal 22 durch den Schaft 15 zu einer an einem distalen Ende des Durchstoßwerkzeugs 7 angeordneten Spitze 28 des Durchstoßwerkzeugs 7 geleitet wird. In der Spitze 28 sind mehrere Austrittsöffnungen (nicht dargestellt) zum Austritt des Löschmittels aus dem Durchstoßwerkzeug 7 ausgebildet.

Nach Beendigung des Löschvorgangs kann das Durchstoßwerkzeug 7 der dargestellten Ausführungsform der Durchstoßvorrichtung 1 wieder in die deaktivierte Stellung gebracht werden. Hierzu ist im Bereich des Auslasskanals 19 ein Belüftungskanal 29 angeordnet, der den zweiten Arbeitsraumabschnitt 18 fluidisch mit dem Druckluftspeicher 4 verbindet. Ein zur Steuerung eines Druckluftstroms zur Belüftung des zweiten Arbeitsraumabschnitts 18 vorgesehenes Belüftungsventil 30 ist im Belüftungskanal 29 zwischen dem zweiten Arbeitsraumabschnitt 18 und dem Druckluftspeicher 4 angeordnet. Entsprechend kann für eine Verschiebung des Durchstoßwerkzeugs 7 von der aktivierten Stellung in die deaktivierte Stellung ein Druckluftstrom zur Erhöhung des Druckluftdrucks in dem zweiten Arbeitsraumabschnitt 18 aus dem Druckluftspeicher 4 in diesen eingeleitet werden. Dementsprechend ist der aus dem Arbeitsraum 6 und dem Durchstoßwerkzeug 7 gebildete pneumatischer Aktor als doppeltwirkender Pneumatikzylinder ausgestaltet. Um bei der Verschiebung von der aktivierten Stellung in die deaktivierte Stellung ein Komprimieren von in dem ersten Arbeitsraumabschnitt 17 befindlicher Druckluft zu vermeiden, ist im Bereich des Einlassventils 10 ein Entlüftungskanal 31 ausgebildet, der den ersten Arbeitsraumabschnitt 17 fluidisch mit der Umgebung verbindet. Ein in der Öffnung 9 positionierter Dichtring 23 dichtet den zweiten Arbeitsraumabschnitt 18 im Bereich der Öffnung 9 gegenüber der Umgebung ab. Um ein Austreten von Druckluft über den Entlüftungskanal 31 beim Verschieben des Durchstoßwerkzeugs 7 aus der deaktivierten Stellung in die aktivierte Stellung zu verhindern, ist der Entlüftungskanal 31 über ein Entlüftungsventil 32 gegenüber der Umgebung absperrbar.

In der schematischen Darstellung sind das Einlassventil 10, das Auslassventil 20, das Belüftungsventil 30 sowie das Entlüftungsventil 32 als pneumatisch betätigte 2/2-Wegeventile, genauer als Kugelhahnventile, ausgeführt, wobei ihre jeweilige Nennweite an ihre vorgesehene Funktion angepasst ist. Insbesondere ist das Einlassventil 10 als Schnellbelüftungsventil und das Auslassventil 20 als Schnellentlüftungsventil ausgestaltet, um eine möglichst schnelle Belüftung des ersten Arbeitsraumabschnitts 17 sowie eine schnelle Entlüftung des zweiten Arbeitsraumabschnitts 18 zu ermöglichen. Die Nenninnenweite des Einlassventils 10 und des Auslassventils 20 beträgt dabei exemplarisch 1 Zoll, wobei andere Nenninnenweiten möglich sind, sofern sie ein schnelles Belüften des ersten Arbeitsraumabschnitts 17 und ein schnelles Entlüften des zweiten Arbeitsraumabschnitts 18 ermöglichen. Für das Belüftungsventil 30 und das Entlüftungsventil 32 können langsamere Ventile mit geringeren Nenninnenweiten eingesetzt werden.

In Figur 2 ist eine Durchstoßeinheit 2 in einer deaktivierten Stellung im Schnitt gezeigt, deren Einlasskanal 11 mit dem Einlassventil 10 und deren Auslasskanal 19 mit dem Auslassventil 20 ausgestattet sind. In dieser Ausführungsform ist der nicht dargestellte Entlüftungskanal 31 im Bereich des Einlasskanals 11 ausgebildet und das Entlüftungsventil 32 (nicht dargestellt) ist im Bereich des Einlassventils 10 angeordnet. Analog ist der Belüftungskanal 29 im Bereich des Auslasskanals 19 ausgebildet (nicht dargestellt) und das Belüftungsventil 30 ist im Bereich des Auslassventils 20 angeordnet (nicht dargestellt). Die Darstellung in Figur 3 zeigt hingegen eine aktivierte Stellung. Das Gehäuse 5 wird exemplarisch durch eine weitere Gehäuseseite 26, die als Gehäuseboden 33 ausgebildet ist, eine Gehäuseseite 8, die als Gehäusedeckel 34 ausgebildet ist, einen Zylinder 35 sowie von einer ersten Gehäuseplatte 36 und einer zweiten Gehäuseplatte 37, die den Gehäuseboden 33 und den Gehäusedeckel 34 verbinden, gebildet. Exemplarisch ist der Gehäuseboden 33 mehrteilig ausgebildet. Die erste Gehäuseplatte 36 und die zweite Gehäuseplatte 37 sind jeweils mittels Befestigungsmitteln 38, exemplarisch Schrauben, mit dem Gehäuseboden 33 bzw. mit dem Gehäusedeckel 34 verbunden. Der Gehäuseboden 33 und der Gehäusedeckel 34 sind voneinander beabstandet angeordnet und weisen einen im Wesentlichen quadratischen Querschnitt auf. Das Durchstoßwerkzeug 7 ragt durch eine in dem Gehäusedeckel 34 ausgebildete Öffnung 9 gegenüber dem Gehäusedeckel 34 vor, wobei eine Länge des Durchstoßwerkzeugs 7 exemplarisch derart bemessen ist, dass das Durchstoßwerkzeug 7 sowohl in der deaktivierten Stellung als auch in der aktivierten Stellung gegenüber dem Gehäusedeckel 34 vorragt. Für eine dichtende Aufnahme des Zylinders 35 an dem Gehäuseboden 33 und an dem Gehäusedeckel 34 weisen die dem Arbeitsraum 6 zugewandte Gehäusebodeninnenseite 39 sowie die Gehäusedeckelinnenseite 40 zylinderförmige Vorsprünge 41, 42 auf, deren Außendurchmesser mit einem Innendurchmesser des Zylinders 35 korrespondieren. Die zylinderförmigen Vorsprünge 41, 42 weisen umfangsseitig jeweils eine Nut 43, 44 mit darin aufgenommenen Radialdichtelementen 45, 46 auf, um den Arbeitsraum 5 abzudichten.

Das Kolbenelement 16 ist vorliegend im Wesentlichen symmetrisch ausgestaltet und weist einen zentralen Abschnitt 47, einen ersten Dichtabschnitt 48 und einen zweiten Dichtabschnitt 49 auf, wobei der erste Dichtabschnitt 48 und der zweite Dichtabschnitt 49 sich ausgehend vom zentralen Abschnitt 47 in entgegengesetzte Richtungen erstrecken. Der zentrale Abschnitt 47 ist umfangsseitig mit zwei Kolbendichtelement 50 versehen, welches eine bewegliche Lagerung an einer Innenseite des Zylinders 35 sowie die Unterteilung des Arbeitsraums 5 in den ersten Arbeitsraumabschnitt 17 und in den zweiten Arbeitsraumabschnitt 18 bewirkt. Das Kolbenelement 16 verfügt über eine zentrale Bohrung 52 sowie ein zu der zentralen Bohrung 52 konzentrisch angeordnetes Sackloch 53, in dem ein der Spitze 28 entgegengesetztes Ende des Schafts 15 des Durchstoßwerkzeugs 7 abschnittsweise zur Kopplung von Kolbenelement 16 und Durchstoßwerkzeug 7 aufgenommen ist.

Der erste Dichtabschnitt 48 und der zweite Dichtabschnitt 49 sind dafür vorgesehen, den Einlasskanal 11 in der deaktivierten Stellung und den Auslasskanal 19 in der aktivierten Stellung abzudichten. Hierfür greift der erste Dichtabschnitt 48 in der deaktivierten Stellung abschnittsweise in den in dem Gehäuseboden 33 ausgebildeten Einlasskanal 11 ein, in dessen dem Arbeitsraum 6 zugewandtem Endbereich ein Einlassdichtelement 54 angeordnet ist. Der Endbereich kann daher auch als einlassseitiger Dichtsitz 55 bezeichnet werden. Analog greift der zweite Dichtabschnitt 49 in der aktivierten Stellung in den in dem Gehäusedeckel 34 ausgebildeten Auslasskanal 19 abschnittsweise ein, wobei in einem dem Arbeitsraum 6 zugewandten Endbereich des Auslasskanals 19, der auch als auslassseitiger Dichtsitz 56 bezeichnet werden kann, ein Auslassdichtelement 57 vorgesehen ist.

Zum Zuführen von Löschmittel ist das Durchstoßwerkzeug 7 der in den Figur 2 und 3 gezeigten Ausführungsform hohl ausgebildet und die Spitze 28 weist mehrere Austrittöffnungen (nicht dargestellt) auf, die fluidisch mit dem Schaft 15 verbunden sind und einen Austritt des Löschmittels aus der Spitze 28 in den Raum hinter der durchstoßenen Wandstruktur ermöglichen. Der Schaft 15 des Durchstoßwerkzeugs 7 ist exemplarisch auf einem Zuführrohr 58 beweglich gelagert, das fluidisch mit einem in dem Gehäuseboden 33 ausgebildeten Zuführkanal 22 verbunden und abschnittsweise in dem Gehäuseboden 33 aufgenommen ist.

Für eine zusätzliche bewegliche Lagerung des Durchstoßwerkzeugs 7 weist der Gehäusedeckel 34 an seiner dem Arbeitsraum 6 abgewandten Seite einen konischen Lagerabschnitt 59 auf, durch den sich die Öffnung 9 ebenfalls erstreckt und in dem eine Lagerhülse 60 zur beweglichen Lagerung des Durchstoßwerkzeugs 7 eingebracht ist.

Damit die Verschiebung des Durchstoßwerkzeugs 7 erst bei einem Kontakt mit der zu durchstoßenden Wandstruktur aus der deaktivierten Stellung in die aktivierte Stellung durch einen Benutzer freigegeben werden kann, ist an der dem Arbeitsraum 6 abgewandten Seite des Gehäusedeckels 34 eine Sensoreinrichtung 61 mit einer Mehrzahl von Sensoren 62 angeordnet. Exemplarisch ist die Mehrzahl von Sensoren 62 als Berührungssensoren ausgestaltet, die bei Kontakt mit der zu durchstoßenden Wand die Verschiebung freigeben, indem ein infolge des Kontakts hervorgerufenes Sensorsignal an eine nicht dargestellte Steuerung, die mit der Durchstoßvorrichtung 1 verbunden ist, gesendet wird. Erst dann kann ein Benutzer die Verschiebung über eine in der Steuerung integrierte oder mit dieser signaltechnisch verbundenen Betätigungsvorrichtung manuell initiieren. Eine Verwendung von Näherungssensoren ist ebenfalls denkbar. Die Freigabe erfolgt dabei bevorzugt erst, wenn mindestens zwei Sensoren ein Sensorsignal senden. Um ein zuverlässiges Auslösen mehrerer Sensorsignale der Mehrzahl von Sensoren 62 auch bei nicht ebenen Wandstrukturen oder bei einem Winkelversatz zwischen Durchstoßeinheit 2 und der zu durchstoßenden Wand zu ermöglichen, sind die einzelnen Sensoren der Mehrzahl von Sensoren 62 exemplarisch über einen Sensorring 63 miteinander verbunden. Damit die Mehrzahl von Sensoren 62 vor dem Durchstoßwerkzeug 7 mit der zu durchstoßenden Wandstruktur in Kontakt gebracht werden kann, ist die Sensoreinrichtung 61 mittels Abstandselementen 64 beabstandet von dem Gehäusedeckel 34 angeordnet, wobei exemplarisch vier Abstandselemente 64 vorgesehen sind, die eine Sensorplatte 65 fixieren, an der die Mehrzahl von Sensoren 62 angebracht ist.

Figur 3 zeigt die Durchstoßeinheit 2 aus Figur 2, bei der das Durchstoßwerkzeug 7 sich in der aktivierten Stellung befindet. In dieser Stellung ist der zweite Dichtabschnitt 49 im auslassseitigen Dichtsitz 56 aufgenommen.

In der Figur 4 ist die Durchstoßeinheit 2 aus der Figur 2 in einer Seitenansicht gezeigt. In dieser Ansicht ist ein exemplarisch als elektrischer Drehantrieb ausgestalteter Drehantrieb 66 des Auslassventils 20 gut zu erkennen.

In einer nicht dargestellten Ausführungsform der Durchstoßvorrichtung kann an der dem Arbeitsraum zugewandten Seite des Gehäusedeckels 34 ein Dämpfungselement zum Abbremsen der Verschiebung des Durchstoßwerkzeugs 7 angeordnet sein. Beispielhaft kann das Dämpfungselement als Feder oder gummielastisches Dämpfungselement ausgeführt sein.

## Patentansprüche

1. Durchstoßvorrichtung (1) zum Durchstoßen einer Wandstruktur, mit wenigstens einer Durchstoßeinheit (2), die ein einen Arbeitsraum (6) definierendes Gehäuse (5), ein über einen im Gehäuse (5) ausgebildeten Einlasskanal (11) mit dem Arbeitsraum (6) fluidisch verbundenes Einlassventil (10) zur Steuerung eines Druckfluidstrom in den Arbeitsraum (6) und ein gegenüber dem Gehäuse (5) bewegliches Durchstoßwerkzeug (7), das in einer in einer Gehäuseseite (8) des Gehäuses (5) ausgebildeten Öffnung (9) beweglich gelagert ist, aufweist, wobei die Durchstoßeinheit (2) einen pneumatischen Aktor aufweist, der zum Durchstoßen einer Wandstruktur das Durchstoßwerkzeug (7) pneumatisch von einer deaktivierten Stellung in eine aktivierte Stellung verschiebt, wobei das Durchstoßwerkzeug (7) in der aktivierten Stellung zumindest abschnittsweise gegenüber dem Gehäuse (5) vorragt.

2. Durchstoßvorrichtung nach Anspruch 1, **dadurch gekennzeichnet, dass** an dem Durchstoßwerkzeug (7) ein Kolbenelement (16) ausgebildet ist, wobei das Kolbenelement (16) im Arbeitsraum (6) angeordnet ist und zur Verschiebung des Durchstoßwerkzeugs (7) von der deaktivierten Stellung in die aktivierte Stellung mit einem in dem Arbeitsraum (6) herrschenden Druckluftdruck beaufschlagbar ist.

3. Durchstoßvorrichtung nach Anspruch 2, **dadurch gekennzeichnet, dass** das Kolbenelement (16) den Arbeitsraum (6) in einen ersten Arbeitsraumabschnitt (17) und in einen zweiten Arbeitsraumabschnitt (18) unterteilt, wobei der erste Arbeitsraumabschnitt (17) fluidisch mit dem Einlasskanal (11) verbunden ist, wobei der zweite Arbeitsraumabschnitt (18) fluidisch mit einem in dem Gehäuse (5) ausgebildeten Auslasskanal (19) verbunden ist und wobei für eine Verschiebung des Durchstoßwerkzeugs (7) aus der deaktivierten Stellung in die aktivierte Stellung Druckluft über den Einlasskanal (11) in den ersten Arbeitsraumabschnitt (17) geleitet wird und der zweite Arbeitsraumabschnitt (18) über den Auslasskanal (19) entlüftet wird.

4. Durchstoßvorrichtung nach Anspruch 3, **dadurch gekennzeichnet, dass** der pneumatische Aktor als doppeltwirkender Pneumatikzylinder ausgestaltet ist, wobei für die Verschiebung des Durchstoßwerkzeugs (7) von der aktivierten Stellung in die deaktivierte Stellung Druckluft in den zweiten Arbeitsraumabschnitt (18) geleitet wird und der erste Arbeitsraumabschnitt (17) entlüftet wird.

5. Durchstoßvorrichtung nach Anspruch 3, **dadurch gekennzeichnet, dass** der pneumatische Aktor als doppeltwirkender Pneumatikzylinder ausgestaltet ist, wobei im Bereich des Auslassventils (20) ein Belüftungsventil (30) angeordnet ist, das über einen im Gehäuse (5) ausgebildeten Belüftungskanal (29) fluidisch mit dem zweiten Arbeitsraumabschnitt (18) verbunden ist, wobei im Bereich des Einlassventils (10) ein Entlüftungsventil (32) angeordnet ist, das über einen in dem Gehäuse (5) ausgebildeten Entlüftungskanal (31) fluidisch mit dem ersten Arbeitsraumabschnitt (17) verbunden ist, wobei für die Verschiebung des Durchstoßwerkzeugs (7) von der aktivierten Stellung in die deaktivierte Stellung Druckluft über den Belüftungskanal (29) in den zweiten Arbeitsraumabschnitt (18) geleitet wird und der erste Arbeitsraumabschnitt (17) über den Entlüftungskanal (31) entlüftet wird, wobei vorzugsweise das Auslassventil (20), das Einlassventil (10), das Belüftungsventil (30) sowie das Entlüftungsventil (32) als 2/2-Wegeventile ausgebildet sind.

6. Durchstoßvorrichtung nach einem der Ansprüche 4 bis 5, **dadurch gekennzeichnet, dass** das Einlassventil (10) ein Schnellbelüftungsventil ist und das Auslassventil (20) ein Schnellentlüftungsventil ist, wobei das Einlassventil (10) bevorzugt einen Nenninnendurchmesser von mindestens ½ Zoll, besonders bevorzugt von mindestens 1 Zoll, und das Auslassventil (20) bevorzugt einen Nenninnendurchmesser von mindestens ½ Zoll, besonders bevorzugt von mindestens 1 Zoll, aufweist.

7. Durchstoßvorrichtung nach einem der vorherigen Ansprüche, **dadurch gekennzeichnet, dass** an einer dem Arbeitsraum (6) zugewandten Seite der Gehäuseseite (8) ein Dämpfungselement zum Abbremsen der Verschiebung des Durchstoßwerkzeugs (7) aus der deaktivierten Stellung in die aktivierte Stellung angeordnet ist.

8. Durchstoßvorrichtung nach einem der vorherigen Ansprüche, **dadurch gekennzeichnet, dass** an der dem Arbeitsraum (6) abgewandten Seite der Gehäuseseite (8) eine Sensoreinrichtung (61) mit einer Mehrzahl von Sensoren (62), insbesondere Berührungs- oder Näherungssensoren, angeordnet ist, die bei Kontakt oder Annäherung an eine Wandstruktur die Verschiebung des Durchstoßwerkzeugs (7) aus einer deaktivierten Stellung in eine aktivierte Stellung für eine manuelle Initiierung freigibt.

9. Durchstoßvorrichtung nach einem der vorherigen Ansprüche, **dadurch gekennzeichnet, dass** das Durchstoßwerkzeug (7) lanzenartig ausgeführt ist und eine Spitze (28) zum Durchstoßen der Wandstruktur und einen Schaft (15) aufweist, wobei der Schaft mit dem Kolbenelement (16) gekoppelt ist.

10. Durchstoßvorrichtung nach einem der vorherigen Ansprüche, **dadurch gekennzeichnet, dass** das Durchstoßwerkzeug (7) zur Zuführung von Löschmittel hohl ausgebildet ist und im Bereich der Spitze (28) mehrere Austrittsöffnungen für das Löschmittel ausgebildet sind, wobei der Schaft (15) auf einem Zuführrohr (58) beweglich gelagert ist und wobei das Zuführrohr (58) fluidisch mit einem in einer weiteren Gehäuseseite (26) ausgebildeten Zuführkanal (22) verbunden ist.

11. Durchstoßvorrichtung nach einem der Ansprüche 3 bis 10, **dadurch gekennzeichnet, dass** der Auslasskanal (19) in der Gehäuseseite (8) ausgebildet ist, wobei ein auslassseitiger Dichtsitz (56) in der Gehäuseseite (8) ausgebildet ist, in den zur Abdichtung des Auslasskanals (19) ein am Kolbenelement (16) ausgebildetes Auslassdichtelement (58) in der aktivierten Stellung eingreift.

12. Durchstoßvorrichtung nach einem der vorherigen Ansprüche, **dadurch gekennzeichnet, dass** in der Öffnung (9) der Gehäuseseite (8) eine Lagerhülse (60) zur Führung und beweglichen Lagerung des Durchstoßwerkezugs (7) angeordnet ist.

13. Durchstoßvorrichtung nach einem der vorherigen Ansprüche, **gekennzeichnet durch** eine Druckluftquelle (3) zur Bereitstellung eines Druckluftstroms, die fluidisch mit der Durchstoßeinheit (2) verbunden ist.

14. Durchstoßvorrichtung nach Anspruch 13, **dadurch gekennzeichnet, dass** zwischen der Druckluftquelle (3) und der Durchstoßvorrichtung (7) ein Druckluftspeicher (4) zur Speicherung eines definierten Volumens an Druckluft angeordnet und fluidisch mit der Druckluftquelle (3) und der Durchstoßvorrichtung (7) verbunden ist.

15. Durchstoßvorrichtung nach einem der Ansprüche 10 bis 14, **gekennzeichnet durch** eine Löschmittel-Zuführeinrichtung (21) zur Bereitstellung eines Löschmittelvolumenstroms, die fluidisch mit dem Zuführkanal (22) der Durchstoßeinheit (2) verbunden ist.
